# FASCICULE DE BREVET EUROPEEN

(11) **EP 0 110 744 B1**
(45) Date de publication et mention de la délivrance du brevet: **01.10.1986**
(21) Numéro de dépôt: 83402057.0
(22) Date de dépôt: 24.10.1983
(51) Int. Cl.: F01D 5/30

(54) **Dispositif de retenue axiale et radiale d'aubes de soufflante**
Radial- und Axialbefestigung einer Verdichterschaufel
Device for the radial and axial fixation of fan blades

(30) Priorité: 08.11.1982 FR 8218653
(43) Date de publication de la demande: 13.06.1984
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Surdi, Jean Marc, F-77000 Melun (FR)
(74) Mandataire: Moinat, François

## Description

La présente invention a pour objet une roue à aubes de soufflante de turbomachine dans laquelle un dispositif assure la retenue axiale et radiale des aubes.

On connaît des dispositifs de retenue axiale et radiale d'aubes, tels que celui décrit dans le brevet français 2 345 605, et qui est constitué d'une cale que l'on dispose entre le pied de l'aube et le fond d'une rainure ou alvéole prévu dans la jante du disque de rotor de manière à plaquer la partie du pied de l'aube en queue d'aronde radialement la plus éloignée de l'axe contre les dents latérales de la rainure, la cale étant maintenue dans le sens axial par un verrou en U qui coopère avec des encoches correspondantes prévues dans le pied de l'aube et dans les dents de la rainure.

Lors de l'autorotation ou de la rotation à faible vitesse du rotor, la force centrifuge qui s'exerce sur les aubes n'est plus suffisante pour maintenir les pieds d'aube plaqués à la fois sur les deux faces obliques des rainures. A chaque tour, les aubes passent d'une position d'appui sur un des côtés de l'alvéole à une position d'appui sur l'autre côté. Cela produit un cliquetis et, ce qui est plus grave, un matage qui endommage très sérieusement les surfaces en contact. Si un tel dommage est déjà difficilement acceptable pour les pièces facilement remplaçables, telles que les cales ou à la rigueur les aubes, il n'en est pas de même pour le disque de rotor pour lequel de tels dommages sont absolument inacceptables.

Le brevet français 2 029 000 concerne un dispositif de fixation radiale d'aube de soufflante comportant une cale en matériau élastomère moulé interposée entre le pied de l'aube et le fond de la rainure ou alvéole.

Cette entretoise en élastomère joue un rôle d'amortissement et de réduction des zones de friction entre le pied de l'aube et l'alvéole ; toutefois, ce dispositif ne comporte pas d'élément métallique sous contrainte exerçant un effort important contre le pied d'aube.

On connaît également le brevet français 2 376 958 qui concerne un dispositif amortisseur de vibrations constitué d'un élément en matériau élastomère dans lequel est noyée une pièce métallique élastiquement déformable.

Toutefois, dans cet amortisseur, la tôle d'acier mince moulée dans l'élastomère n'exerce pas véritablement un effort en direction radiale sur les aubes, mais agit seulement pour maintenir en contact l'amortisseur avec les plateaux.

La présente invention a pour objet une roue à aubes de soufflante de turbomachine incorporant un dispositif permettant d'exercer sur le pied de l'aube un effort important en direction radiale et d'améliorer la tenue des revêtements appliqués sur le bulbe du pied des aubes ou sur les flancs des alvéoles du disque.

Conformément à la présente invention, on utilise un dispositif de retenue axiale et radiale d'aubes de soufflante, dans lequel l'aube comporte un pied en queue d'aronde susceptible d'être engagé par coulissement axial dans des alvéoles correspondants de la jante du disque de rotor, la jante du disque comportant, à sa périphérie, des dents en saillie axiale vers l'amont, munies de gorges radiales disposées en regard l'une de l'autre et dans lesquelles est logé un moyen de verrouillage axial du pied de l'aube, le dispositif comportant une cale élastique interposée entre le pied de l'aube et le fond de la rainure pour exercer sur le pied de l'aube une force dirigée radialement vers l'extérieur et un coin de maintien en précontrainte de la cale, interposé entre la cale et la face inférieure avant du pied de l'aube, caractérisé en ce qu'il comporte un fourreau en matériau élastomère en forme de gouttière s'étendant axialement et interposé entre la cale, les flancs et le fond de l'alvéole, ledit fourreau présentant une ouverture dans laquelle est engagée une butée de la cale constituant une portée centrale de la cale sur le fond de l'alvéole, ledit fourreau comportant à l'avant un becquet en butée contre la face amont du disque.

Dans le dispositif suivant l'invention, le fourreau assure le centrage de la cale dans l'alvéole et il assure également la fonction de butée axiale. Par ailleurs, ce fourreau en élastomère s'interpose entre les flancs de l'alvéole et la cale et il réduit la surface des zones en contact.

Enfin, les cales peuvent être découpées dans un profilé étiré ou usiné, de telle sorte qu'il en résulte une fabrication simplifiée et moins coûteuse.

D'autres caractéristiques et avantages de l'invention seront mieux compris à la lecture de la description qui va suivre d'un mode de réalisation et en se référant aux dessins annexés sur lesquels :
la figure 1 est une vue en élévation et en coupe radiale du dispositif de retenue axiale et radiale d'aubes de soufflante,
la figure 2 est une vue en perspective éclatée du dispositif de retenue suivant l'invention.

Aux figures 1 et 2, on a représenté un disque 1 d'un rotor de soufflante présentant une jante dans laquelle sont ménagés des alvéoles ou rainures orientés axialement 2 présentant en section la forme de queue d'aronde.

Dans chacun des alvéoles 2 est engagée par coulissement axial d'un pied 3 d'une aube 4 qui comporte une pale 5, une plate-forme 6 et une échasse 7 reliant la pale au pied 3. Le pied 3 présente une section en forme de queue d'aronde correspondant à celle de la rainure 2.

La jante du disque 1 comporte à sa périphérie des dents 8, 8a en saillie axiale vers l'avant munies de gorges radiales 9, 9a disposées en regard l'une de l'autre et dans lesquelles est logé un organe 10 de verrouillage axial du pied 3 de l'aube.

L'organe de verrouillage 10 est constitué d'un parallélépipède rectangle dont les bords latéraux 11, 11 a arrondis sont engagés dans les gorges radiales 9, 9a et qui présente sur son bord externe une languette 12 venant en butée sous le bord amont de la plate-forme 6 de l'aube (figure 2).

Entre le pied 3 de l'aube et le fond de l'alvéole 2 est engagée une cale élastique 13 dont une butée 14 située dans sa partie centrale est engagée dans une ouverture ou découpe 15 d'un fourreau 16 en matériau élastomère en forme de gouttière s'étendant axialement et interposé entre la cale 13, les flancs et le fond de l'alvéole 2. La butée centrale 14 qui est en appui contre le fond de l'alvéole 2 constitue une portée centrale de la cale 13 sur le fond de l'alvéole et assure par son engagement dans l'ouverture 15 du fourreau le maintien axial de la cale.

La cale 13 comporte en outre une butée de sécurité 20, engagée également dans une ouverture 21 du fourreau.

La cale élastique 13 présente à l'avant un bec 17 comportant un trou 18 pour faciliter son extraction au moyen d'un outil ; à l'arrière, la cale présente une butée 19 qui est en appui contre le pied 3 de l'aube.

Le fourreau 16 engagé dans l'alvéole 2 présente à l'avant un becquet 22 en appui contre la face avant du disque 1.

Entre la face inférieure du pied 3 de l'aube et la cale 13 est interposé un coin 23 qui assure le maintien de la précontrainte de la cale 13, ledit coin étant maintenu par un capot avant 24 fixé au moyen de vis 25 sur le disque 1.

Pour procéder au montage d'une aube et du dispositif suivant l'invention, on glisse le pied 3 de l'aube dans l'alvéole 2 jusqu'à ce que sa face amont affleure avec la face amont du disque 1.

L'aube 4 est verrouillée axialement au moyen de l'organe de verrouillage 10 qui est introduit de l'intérieur vers l'extérieur dans les gorges 9, 9a du disque. L'organe de verrouillage 10 vient en butée par sa languette 12 contre la face interne de la plate-forme 6, et il est maintenu dans cette position au moyen d'une pince.

Ensuite, la cale 13 est insérée dans le fourreau 16, la butée 14 étant engagée dans l'ouverture 15 du fourreau.

L'ensemble ainsi constitué par la cale 13 et le fourreau 16 est engagé dans l'alvéole 2 du disque, sous le pied 3 de l'aube, jusqu'à ce que le becquet 22 vienne en butée contre la face avant du disque 1. On peut alors retirer la pince maintenant l'organe de verrouillage.

A l'aide d'un outil prenant appui sur les dents 8, 8a du disque et sur le bec 17 de la cale 13, on courbe la cale élastique 13 vers l'axe de la machine. Après l'introduction du coin 23 entre la cale et le pied de l'aube, la cale est relâchée, de telle sorte que, par réaction, la cale élastique 13 plaque le pied 3 de l'aube contre les flancs du disque.

Le coin 23 est ensuite bloqué en place au moyen du capot avant 24 fixé sur le disque.

## Revendications

1. Roue à aubes de soufflante de turbomachine dans laquelle un dispositif assure la retenue axiale et radiale des aubes, chaque aube comportant un pied en queue d'aronde susceptible d'être engagé par coulissement axial dans des alvéoles correspondants de la jante du disque de rotor, la jante du disque comportant à sa périphérie des dents en saillie axiale vers l'amont munies de gorges radiales disposées en regard l'une de l'autre et dans lesquelles est logé un moyen de verrouillage axial du pied de l'aube, le dispositif comportant une cale élastique interposée entre le pied de l'aube et le fond de la rainure pour exercer sur le pied de l'aube une force dirigée radialement vers l'extérieur et un coin de maintien en précontrainte de la cale, interposé entre la cale et la face inférieure avant du pied de l'aube, caractérisé en ce qu'il comporte un fourreau (16) en matériau élastomère en forme de gouttière s'étendant axialement et interposé entre la cale (13), les flancs et le fond de l'alvéole (2), ledit fourreau (16) présentant une ouverture (15) dans laquelle est engagée une butée (14) de la cale (13) constituant une portée centrale de la cale sur le fond de l'alvéole (2), et en ce que le fourreau (16) en matière élastomère comporte à l'avant un becquet (22) en butée contre la face amont du disque (1).

2. Roue à aubes de soufflante suivant la revendication 1, caractérisé en ce que la cale (13) présente une butée avant (20) engagée dans une ouverture (21) du fourreau et susceptible de venir en appui contre le fond de l'alvéole (2).

3. Roue à aubes de soufflante suivant la revendication 1, caractérisé en ce que l'organe de verrouillage (10) est constitué d'un parallélépipède rectangle dont les bords latéraux (11, 11 a) sont engagés dans les gorges radiales (9, 9a) des dents (8, 8a), ledit organe de verrouillage présentant sur son bord externe une languette (12) venant en butée sous le bord amont de la plate-forme (6) de l'aube et étant maintenu sur son bord interne par le coin (23).

4. Roue à aubes de soufflante suivant la revendication 1, caractérisé en ce que la cale élastique (13) présente un bec avant (17) comportant un trou (18) susceptible de recevoir un outil pour faciliter son extraction.

5. Roue à aubes de soufflante suivant la revendication 1, caractérisé en ce que la cale (13) présente une butée arrière (19) susceptible de venir en appui contre le pied (3) de l'aube.

## Claims

1. Turbo machine bladed fan rotor in which a device provides for axial and radial retention of the blades, each blade comprising a dovetail root capable of being engaged by axial sliding into corresponding grooves of the rotor disc rim, the rim of the disc comprising at its periphery teeth projecting axially in the upstream direction provided with radial recesses disposed opposite the one and the other and in which is located an axial locking means for the root of the blade, the device comprising a resilient wedge interposed between the root of the blade and the base of the groove in order to exert on the root of the blade a radially outwardly directed force and an angle section member for maintaining the wedge in prestress, interposed between the wedge and the front lower face of the root of the blade, characterized in that it comprises a key (16) of resilient material in the form of a channel extending axially and interposed between the wedge (13), the flanks and the base of the groove (2), the said key (16) having an opening (15) in which a projection (14) of the wedge (13) is engaged constituting a central seating of the wedge on the base of the groove (2), and in that the key (16) of resilient material comprises at the front a beak (22) abut- ing against the upstream face of the disc (1).

2. Bladed fan rotor according to claim 1, characterized in this that the wedge (13) has a forward projection (20) engaged in an opening (21) of the key and capable of contacting the base of the groove (2).

3. Bladed fan rotor according to claim 1 characterized in this that the locking member (10) is in the form of a parallelepiped rectangle of which the lateral edges (11,11 a) are engaged in radial grooves (9, 9a) of the teeth (8, 8a), the said locking member having on its outer edge a tongue (12) coming into contact beneath the upstream edge of the platform (6) of the blade and being held on the internal edge by the angle member (23).

4. Bladed fan rotor according to claim 1, characterized in this that the resilient wedge (13) has a front beak (17) having a hole (18) capable of receiving a tool for facilitating its extraction.

5. Bladed fan rotor according to claim 1, characterized in that the wedge (13) has a rear projection (19) capable of coming into contact against the root (3) of the blade.

## Patentansprüche

1. Verdichterschaufelrad einer Turbomaschine mit einer Vorrichtung zur axialen und radialen Halterung der Schaufeln, wobei jede Schaufel einen schwalbenschwanzförmigen Schaufelfuß besitzt, der durch axiales Einschieben mit korrespondieren Nuten in Eingriff bringbar sind, die in der Felge der Rotorscheibe angebracht sind,_{'} wobei die Felge der Rotorscheibe längs ihrer Peripherie stromaufwärts weisende axial vorstehende Zähne aufweist, die mit einander zugewandten radialen Kehlen versehen sind, in denen sich ein Organ zur axialen Blockierung des Schaufelfußes befindet, und wobei die genannte Vorrichtung einen zwischen dem Schaufelfuß und dem Boden der Nut angeordneten elastischen Keil, der auf den Schaufelfuß eine radial nach außen gerichtete Kraft ausübt, sowie einen gegen diesen elastischen Keil vorgespannten Haltekeil umfaßt, der zwischen dem Keil und der vorderen Unterseite des Schaufelfußes angeordnet ist, dadurch gekennzeichnet, daß ein in axialer Richtung verlaufendes rinnenförmiges Hülsenteil (16) aus elastomeren Material vorgesehen ist, das zwischen dem genannten Keil (13), den Flanken und dem Boden der Nut (12) angeordnet ist und das eine Öffnung (15) besitzt, in die ein Anschlagteil (14) des Keils (13) eingreift, das ein zentrales Stützelement zur Abstützung des Keils auf dem Boden der Nut (2) bildet, und daß das Hülsenteil (16) aus elastomerem Material an seiner Vorderseite ein Mundstück (22) trägt, mit dem es an der stromaufwärts gelegenen Seite der Rotorscheibe (1) anliegt.

2. Verdichterschaufelrad nach Anspruch 1, dadurch gekennzeichnet, daß an dem Keil (13) ein vorderes Anschlagteil (20) vorgesehen ist, das in eine Öffnung (21) des Hülsenteils eingreift, um sich gegen den Boden der Nut (2) abzustützen.

3. Verdichterschaufelrad nach Anspruch 1, dadurch gekennzeichnet, daß das Blokkierungsorgan (10) aus einem rechteckigen Quader besteht, dessen Seitenränder (11, 11 a) in die radialen Kehlen (9, 9a) der genannten Zähne (8, 8a) eingreifen, und daß das Blockierorgan an seinem Außenrand eine Zunge (12) trägt, die unter dem stromaufwärts liegenden Rand der der Schaufelplattform (6) zur Anlage kommt und durch den genannten Haltekeil (23) gegen deren Innenrand gehalten wird.

4. Verdichterschaufelrad nach Anspruch 1, dadurch gekennzeichnet, daß der elastische Keil (13) an seiner Vorderseite eine Nase (17) aufweist, in der sich ein Loch (18) befindet, in das ein Ausziehwerkzeug zum Herausziehen des Keils einsetzbar ist.

5. Verdichterschaufelrad nach Anspruch 1, dadurch gekennzeichnet, daß der Keil (13) einen hinteren Anschlag (19) besitzt, der sich gegen den Schaufelfuß abstützt.
